# EUROPÄISCHE PATENTSCHRIFT

(11) **EP 2 888 080 B1**
(45) Veröffentlichungstag und Bekanntmachung des Hinweises auf die Patenterteilung: **26.02.2020**
(21) Anmeldenummer: 13753165.3
(22) Anmeldetag: 21.08.2013
(51) Int. Cl.: B25C 1/06, B25C 1/00

(54) **HANDGEFÜHRTES ARBEITSGERÄT**
HAND-HELD TOOL
OUTIL À MAIN

(30) Priorität: 24.08.2012 DE 102012215126
(43) Veröffentlichungstag der Anmeldung: 01.07.2015
(73) Patentinhaber: Hilti Aktiengesellschaft, 9494 Schaan (LI)
(72) Erfinder: WOLF, Iwan, CH-7204 Untervaz (CH); FIELITZ, Harald, 88131 Lindau (DE); BERTSCH, Klaus, A-6820 Frastanz (AT)
(74) Vertreter: Hilti Aktiengesellschaft Corporate Intellectual Property
(86) Internationale Anmeldenummer: PCT/EP2013/067359
(87) Internationale Veröffentlichungsnummer: WO 2014/029796

(56) Entgegenhaltungen:
- EP-A2- 0 736 360
- EP-A2- 2 450 152
- US-B1- 6 691 907

## Beschreibung

### Technisches Gebiet

Die Erfindung betrifft ein handgeführtes Arbeitsgerät zum Eintreiben von Befestigungselementen in einen Untergrund, mit einer Auslöseeinrichtung, deren Betätigung einen Eintreibvorgang auslöst und die in Abhängigkeit von mindestens einem Gerätezustand blockierbar ist.

### Stand der Technik

Aus dem US-Patent US 7,922,054 B2 ist eine Vorrichtung zum Ausüben eines Schlages auf ein Befestigungselement bekannt, die einen Auslösermechanismus zum Initiieren einer Setzung und einen Auslöserdeaktivierungsmechanismus zum Deaktivieren des Auslösermechanismus umfasst.

Die EP 736 360 A2 beschreibt eine Auslösevorrichtung mit einem Auslöseschalter, einem Kontaktschalter, einem elektromagnetischen Ventil und einer Kontrolleinheit. Die Kontrolleinheit lässt eine Bestromung des elektromagnetischen Ventils nur während eines vorbestimmten Zeitintervalls nach einem Auslösesignal des Auslöseschalters zu, wenn der Auslöseschalter und der Kontaktschalter geschlossen sind.

### Darstellung der Erfindung

Aufgabe der Erfindung ist es, das Betreiben eines handgeführten Arbeitsgeräts zum Eintreiben von Befestigungselementen in einen Untergrund weiter zu vereinfachen oder zu verbessern.

Die Aufgabe ist bei einem handgeführten Arbeitsgerät zum Eintreiben von Befestigungselementen in einen Untergrund, mit einer Auslöseeinrichtung, deren Betätigung einen Eintreibvorgang auslöst und die in Abhängigkeit von mindestens einem Gerätezustand blockierbar ist, dadurch gelöst, dass der Auslöseeinrichtung eine elektrisch betätigbare, mechanische Sperreinrichtung zugeordnet ist, mit der das Betätigen der Auslöseeinrichtung blockiert oder freigegeben werden kann. Die Auslöseeinrichtung umfasst vorzugsweise einen Auslöseschalter, der auch als Trigger bezeichnet wird. Die Auslöseeinrichtung ist bevorzugt als Hubmagnet, besonders bevorzugt als Elektromagnet ausgeführt und über eine geräteinterne Steuerung elektrisch betätigbar. Durch den Hubmagneten kann die Auslöseeinrichtung schnell und sicher blockiert oder freigegeben werden. Das handgeführte Arbeitsgerät ist vorzugsweise als Bolzensetzgerät ausgeführt. Das Bolzensetzgerät kann elektrisch, pneumatisch oder mit einem Brennstoff betrieben werden. Bei der elektrischen Ausführung umfasst das Bolzensetzgerät vorteilhaft eine Federeinrichtung, die als Zwischenspeicher dient, um in dem Bolzensetzgerät aus einem elektrischen Antrieb stammende Energie zu speichern, die bei einem Setzvorgang schlagartig abgegeben werden kann. Das Übertragungselement weist eine Ausnehmung auf, deren Position relativ zu der Auslöseeinrichtung durch die Sperreinrichtung veränderbar ist. Dadurch kann die Auslöseeinrichtung auf einfache Art und Weise blockiert oder freigegeben werden. Die Ausnehmung ist in einer Aufnahmestellung so zu der Auslöseeinrichtung positioniert, dass ein Aktor der Auslöseeinrichtung bei deren Betätigung in die Ausnehmung eingreift, ohne eine Bewegung des Übertragungselements auszulösen. Das Übertragungselement kann vorteilhaft in seine Aufnahmestellung vorgespannt sein. Dadurch kann auf einfache Art und Weise eine Fail-Safe-Lösung dargestellt werden. Die Ausnehmung ist in einer Auslösestellung so zu der Auslöseeinrichtung positioniert, dass der Aktor der Auslöseeinrichtung bei deren Betätigung eine Bewegung des Übertragungselements auslöst. In der Auslösestellung greift der Aktor der Auslöseeinrichtung nicht in die Ausnehmung an dem Übertragungselement ein.

Ein bevorzugtes Ausführungsbeispiel des handgeführten Arbeitsgeräts ist dadurch gekennzeichnet, dass die Sperreinrichtung einen Stößel umfasst, der mechanisch auf einen Auslöseschalter der Auslöseeinrichtung wirkt. Der Stößel ist durch eine elektrische Betätigung der Sperreinrichtung hin und her bewegbar, bevorzugt linear oder, ebenfalls bevorzugt, um eine Schwenkachse.

Ein weiteres bevorzugtes Ausführungsbeispiel des handgeführten Arbeitsgeräts ist dadurch gekennzeichnet, dass der Stößel zwischen einer Blockierstellung, in welcher der Auslöseschalter blockiert ist, und einer Freigabestellung bewegbar ist, in welcher der Auslöseschalter freigegeben ist. Die Bewegung des Stößels erfolgt bevorzugt linear oder, ebenfalls bevorzugt, um eine Schwenkachse. Durch die direkte Wirkung des Stößels auf den Auslöseschalter kann eine aufwendige Mechanik entfallen.

Ein weiteres bevorzugtes Ausführungsbeispiel des handgeführten Arbeitsgeräts ist dadurch gekennzeichnet, dass die Sperreinrichtung mechanisch mit einem Übertragungselement gekoppelt ist, das wiederum mechanisch auf die Auslöseeinrichtung wirkt. Das Übertragungselement dient vorteilhaft zum Darstellen der Blockierfunktion und der Freigabefunktion.

Ein weiteres bevorzugtes Ausführungsbeispiel des handgeführten Arbeitsgeräts ist dadurch gekennzeichnet, dass das Übertragungselement als Hebel ausgeführt ist, der in Längsrichtung durch die Sperreinrichtung und in Querrichtung durch die Auslöseeinrichtung beaufschlagbar ist. Der Hebel kann mit einem der Sperreinrichtung zugewandten Ende gelenkig gelagert sein. Mit einem der Sperreinrichtung abgewandten Ende kann der Hebel, zum Beispiel über ein weiteres Kopplungselement, mit einer Eintreibeinrichtung in dem Arbeitsgerät gekoppelt sein.

Ein weiteres bevorzugtes Ausführungsbeispiel des handgeführten Arbeitsgeräts ist dadurch gekennzeichnet, dass der Hubmagnet steuerungsmäßig mit einer Steuerung verbunden ist. Die Steuerung ist in das Arbeitsgerät integriert und dient dazu, den Hubmagneten in Abhängigkeit von mindestens einem Gerätezustand zu betätigen.

Ein weiteres bevorzugtes Ausführungsbeispiel des handgeführten Arbeitsgeräts ist dadurch gekennzeichnet, dass die Steuerung mit einem Anpressfühler verbunden ist. Der Anpressfühler dient dazu, zu detektieren, ob das Arbeitsgerät von einem Anwender an einen Untergrund angepresst wird.

Ein weiteres bevorzugtes Ausführungsbeispiel des handgeführten Arbeitsgeräts ist dadurch gekennzeichnet, dass die Steuerung die Sperreinrichtung elektrisch so betätigt, dass die Sperreinrichtung das Betätigen der Auslöseeinrichtung freigibt, wenn der Anpressfühler ein Anpressen des handgeführten Arbeitsgeräts an einen Untergrund detektiert, und dass die Sperreinrichtung das Betätigen der Auslöseeinrichtung blockiert, wenn der Anpressfühler kein Anpressen des handgeführten Arbeitsgeräts an einen Untergrund detektiert.

Ein weiteres bevorzugtes Ausführungsbeispiel des handgeführten Arbeitsgeräts ist dadurch gekennzeichnet, dass die Sperreinrichtung einen Elektromagneten und ein Hubglied umfasst. Bevorzugt taucht das Hubglied teilweise, besonders bevorzugt vollständig, in den Elektromagneten ein. Gemäss einem weiteren bevorzugten Ausführungsbeispiel ist das Hubglied sowohl in der Blockierstellung als auch in der Freigabestellung der Sperreinrichtung vollständig außerhalb des Elektromagneten angeordnet.

Ein weiteres bevorzugtes Ausführungsbeispiel des handgeführten Arbeitsgeräts ist dadurch gekennzeichnet, dass der Stößel das Hubglied aufweist.

Weitere Vorteile, Merkmale und Einzelheiten der Erfindung ergeben sich aus der nachfolgenden Beschreibung, in der unter Bezugnahme auf die Zeichnung verschiedene Ausführungsbeispiele im Einzelnen beschrieben sind. Es zeigen:
- Figur 1: ein handgeführtes Arbeitsgerät mit einer Auslöseeinrichtung und einem Hubmagneten in einer Blockierstellung;
- Figur 2: das Arbeitsgerät aus Figur 1 mit dem Hubmagneten in einer Freigabestellung;
- Figur 3: eine detaillierte Darstellung der Auslöseeinrichtung mit dem Hubmagneten gemäß einem weiteren Ausführungsbeispiel;
- Figur 4: ein weiteres Ausführungsbeispiel einer Sperreinrichtung;
- Figur 5: ein weiteres Ausführungsbeispiel einer Sperreinrichtung und
- Figur 6: ein weiteres Ausführungsbeispiel einer Sperreinrichtung.

### Ausführungsbeispiele

In den Figuren 1 und 2 ist ein als Bolzensetzgerät ausgeführtes handgeführtes Arbeitsgerät 1 in zwei verschiedenen Zuständen dargestellt. Das Bolzensetzgerät 1 umfasst als Antriebselement eine Federeinrichtung 10 und wird daher auch als Federnagler bezeichnet. Die Federeinrichtung 10 wird durch einen Elektromotor gespannt, der eine Spindel 12 antreibt. Die Spindel 12 ist zusammen mit einer Spindelmutter 14 in einem Gehäuse 2 des Arbeitsgeräts 1 angeordnet.

Das Gehäuse 2 umfasst ein Magazin für Befestigungselemente 3, insbesondere Bolzen, von denen in dem Magazin ein Vorrat enthalten ist. Das Bolzensetzgerät 1 umfasst des Weiteren einen Griff 4, der mit der Hand des Benutzers umgriffen werden kann. Die Befestigungselemente 3 treten an einem Bolzensetzende 5 aus dem Arbeitsgerät 1 aus und werden mit Hilfe eines Stößels 8 in einen Untergrund 6 eingetrieben.

Am Bolzensetzende 5 des Arbeitsgeräts 1 ist ein Anpressfühler 16 angeordnet. Der Anpressfühler 16 detektiert, ob das Arbeitsgerät 1 im Einsatz von einem Anwender an den Untergrund 6 angepresst wird. Der Anpressfühler 16 ist steuerungsmäßig mit einer Steuerung 18 verbunden. Die Steuerung 18 wiederum ist steuerungsmäßig mit einer Auslöseeinrichtung 20 des Arbeitsgeräts 1 verbunden, wobei die Steuerung elektronisch erfolgt. Bei einem nicht gezeigten Ausführungsbeispiel erfolgt die Steuerung mechanisch. Die Auslöseeinrichtung 20 umfasst einen Auslöseschalter 22, der auch als Trigger bezeichnet wird.

Der Auslöseschalter 22 kann, wie man in Figur 1 sieht, durch einen als Elektromagneten ausgebildeten Hubmagneten 24 blockiert werden. Der Hubmagnet 24 weist einen Stößel 25 auf, der direkt auf den Auslöseschalter 22 wirkt. In Figur 1 befindet sich der Stößel 25 des Hubmagneten 24 in seiner Blockierstellung, in welcher der Auslöseschalter 22 blockiert ist. In Figur 2 befindet sich der Stößel 25 des Hubmagneten 24 in seiner Freigabestellung, in welcher der Auslöseschalter 22 freigegeben ist. Ein nicht dargestelltes Hubglied des Stößels 25 taucht dabei vollständig in den Hubmagneten 24 ein.

Der Hubmagnet 24 wird über die Steuerung 18 in Abhängigkeit von einem Anpresssignal des Anpressfühlers 16 freigegeben oder blockiert. Anstelle des Anpresssignals des Anpressfühlers 16 können aber auch andere geräteinterne, insbesondere elektrische oder mechanische Signale verwendet werden, um den Magneten 24 anzusteuern.

In Figur 3 ist der Auslöseschalter 22 der Auslöseeinrichtung 20 des in Figur 1 dargestellten Arbeitsgeräts über ein Übertragungselement 30 mit einem Hubmagneten 40 gekoppelt. Das Übertragungselement 30 wird durch den Hubmagneten 40 angesteuert. Je nach Position des Übertragungselements 30 ist der Auslöseschalter 22 der Auslöseeinrichtung 20 blockiert oder freigegeben.

Das Übertragungselement 30 umfasst einen Hebel 32, der an seinem in Figur 3 unteren Ende an eine (nicht dargestellte) Tragstruktur oder an den Hubmagneten 40 angelenkt ist. Mit seinem in Figur 3 oberen Ende ist der Hebel 32 an ein Kopplungselement 44 angelenkt. Der Hebel 32 umfasst des Weiteren zwischen seinen beiden Enden eine Ausnehmung 34, die als Durchgangsloch ausgeführt ist.

Der Ausnehmung 34 ist ein Aktor 35 zugeordnet, der an dem Auslöseschalter 22 ausgebildet ist. Durch einen Doppelpfeil 36 ist angedeutet, dass der Aktor 35 bei einer Betätigung der Auslöseeinrichtung 20 translatorisch, in Figur 3 nach rechts und links, bewegbar ist.

In Figur 3 befindet sich das Übertragungselement 30 in seiner Aufnahmestellung. In der Aufnahmestellung ist die Ausnehmung 34 des Hebels 32 relativ zu dem Aktor 35 der Auslöseeinrichtung 20 so positioniert, dass der Aktor 35 bei einer Betätigung des Auslöseschalters 22 in die Ausnehmung 34 hinein bewegt wird. Der Auslöseschalter 22 bewegt sich sozusagen ins Leere. Durch den Auslöseschalter 22 wird dabei keine Bewegung des Hebels 32 initiiert.

Durch einen Doppelpfeil 41 ist angedeutet, dass der Hebel 32 durch den Hubmagneten 40 translatorisch in Längsrichtung des Hebels 32 nach oben oder nach unten bewegbar ist. Wenn der Hebel 32 in Figur 3 nach oben oder nach unten bewegt wird, dann nimmt der Hebel 32 eine Auslösestellung ein, in welcher eine Betätigung des Auslöseschalters 22 eine Bewegung des Hebels 32 initiiert. Diese Bewegung des Hebels 32 wird über das Kopplungselement 44 auf den Eintreibmechanismus des Arbeitsgeräts 1 übertragen, wie durch einen Doppelpfeil 45 angedeutet ist.

Gemäss Fig. 4 weist eine Sperreinrichtung 50 einen elektrisch betätigbaren Elektromagneten 51 sowie ein in allen Betriebsstellungen vollständig außerhalb des Elektromagneten 51 angeordnetes Hubglied 52 auf, welches an einer Schwenkachse 53 angelenkt ist. Das Hubglied 52 ist bevorzugt aus einem ferromagnetischen oder dauermagnetischen Material gefertigt.

Gemäss Fig. 5 weist eine Sperreinrichtung 60 einen elektrisch betätigbaren Elektromagneten 61 sowie ein in allen Betriebsstellungen vollständig außerhalb des Elektromagneten 61 angeordnetes Hubglied 62 auf. Das Hubglied 62 ist als in einer Führung 64 beweglicher Kolben ausgeführt und starr mit einem Stößel 63 verbunden, wobei das Hubglied 62 und insbesondere der Stößel 63 bevorzugt aus einem ferromagnetischen oder dauermagnetischen Material gefertigt sind.

Gemäss Fig. 6 weist eine Sperreinrichtung 70 einen elektrisch betätigbaren Aktuator 71 sowie einen um eine Schwenkachse 72 drehbeweglichen Schwenkhebel 73 auf, welcher an die Schwenkachse 72 angelenkt ist. Der Schwenkhebel 73 wirkt mechanisch direkt auf einen Auslöseschalter 74, welcher für eine erhöhte Sicherheit bevorzugt eine Ausnehmung 75 aufweist, in welche der Schwenkhebel 73 in der Blockierstellung eingreift. Eine Kontur der Ausnehmung 75 ist dabei einer Kontur des Schwenkhebels 73 angepasst.

## Patentansprüche

1. Handgeführtes Arbeitsgerät (1) zum Eintreiben von Befestigungselementen (3) in einen Untergrund (6), mit einer Auslöseeinrichtung (20), deren Betätigung einen Eintreibvorgang auslöst und die in Abhängigkeit von mindestens einem Gerätezustand blockierbar ist, wobei der Auslöseeinrichtung (20) eine elektrisch betätigbare, mechanische Sperreinrichtung (24;40) zugeordnet ist, mit der das Betätigen der Auslöseeinrichtung (20) blockiert oder freigegeben werden kann, wobei die Sperreinrichtung (40) mechanisch mit einem Übertragungselement (30) gekoppelt ist, das wiederum mechanisch auf die Auslöseeinrichtung (20) wirkt, wobei das Übertragungselement (30) eine Ausnehmung (34) aufweist, **dadurch gekennzeichnet, dass** die Position der Ausnehmung (34) relativ zu der Auslöseeinrichtung (20) durch die Sperreinrichtung (40) veränderbar ist, wobei die Ausnehmung (34) in einer Aufnahmestellung so zu der Auslöseeinrichtung (20) positioniert ist, dass ein Aktor (35) der Auslöseeinrichtung (20) bei deren Betätigung in die Ausnehmung (34) eingreift, ohne eine Bewegung des Übertragungselements (30) auszulösen, und wobei die Ausnehmung (34) in einer Auslösestellung so zu der Auslöseeinrichtung (20) positioniert ist, dass der Aktor (35) der Auslöseeinrichtung (20) bei deren Betätigung eine Bewegung des Übertragungselements (30) auslöst.

2. Handgeführtes Arbeitsgerät (1) nach Anspruch 1, **dadurch gekennzeichnet, dass** die Sperreinrichtung (24) einen Stößel (25) umfasst, der mechanisch auf einen Auslöseschalter (22) der Auslöseeinrichtung (20) wirkt.

3. Handgeführtes Arbeitsgerät (1) nach Anspruch 2, **dadurch gekennzeichnet, dass** der Stößel (25) zwischen einer Blockierstellung, in welcher der Auslöseschalter (22) blockiert ist, und einer Freigabestellung, in welcher der Auslöseschalter (22) freigegeben ist, insbesondere linear oder um eine Schwenkachse, bewegbar ist,.

4. Handgeführtes Arbeitsgerät (1) nach einem der vorhergehenden Ansprüche, **dadurch gekennzeichnet, dass** das Übertragungselement (30) als Hebel (32) ausgeführt ist, der in Längsrichtung durch die Sperreinrichtung (40) und in Querrichtung durch die Auslöseeinrichtung (20) beaufschlagbar ist.

5. Handgeführtes Arbeitsgerät (1) nach einem der vorhergehenden Ansprüche, **dadurch gekennzeichnet, dass** die Sperreinrichtung (24;40) steuerungsmäßig mit einer Steuerung (18) verbunden ist.

6. Handgeführtes Arbeitsgerät (1) nach einem der vorhergehenden Ansprüche, **dadurch gekennzeichnet, dass** die Steuerung (18) mit einem Anpressfühler (16) verbunden ist.

7. Handgeführtes Arbeitsgerät (1) nach Anspruch 6, **dadurch gekennzeichnet, dass** die Steuerung die Sperreinrichtung (24;40) elektrisch so betätigt, dass die Sperreinrichtung (24;40) das Betätigen der Auslöseeinrichtung (20) freigibt, wenn der Anpressfühler (16) ein Anpressen des handgeführten Arbeitsgeräts (1) an einen Untergrund detektiert, und dass die Sperreinrichtung (24;40) das Betätigen der Auslöseeinrichtung (20) blockiert, wenn der Anpressfühler (16) kein Anpressen des handgeführten Arbeitsgeräts (1) an einen Untergrund detektiert.

8. Handgeführtes Arbeitsgerät (1) nach einem der vorhergehenden Ansprüche, **dadurch gekennzeichnet, dass** die Sperreinrichtung (24;40) einen Elektromagneten und ein Hubglied umfasst.

9. Handgeführtes Arbeitsgerät (1) nach Anspruch 8, **dadurch gekennzeichnet, dass** das Hubglied zumindest teilweise in den Elektromagneten eintaucht.

10. Handgeführtes Arbeitsgerät (1) nach Anspruch 8, **dadurch gekennzeichnet, dass** das Hubglied sowohl in der Blockierstellung als auch in der Freigabestellung der Sperreinrichtung vollständig außerhalb des Elektromagneten angeordnet ist.

11. Handgeführtes Arbeitsgerät (1) nach einem der vorhergehenden Ansprüche, **dadurch gekennzeichnet, dass** der Stößel das Hubglied aufweist.

## Claims

1. Hand-held tool (1) for driving fastening elements (3) into a base (6), comprising a triggering device (20), the actuation of which triggers a driving-in action and which, depending on at least one state of the tool, can be blocked, wherein the triggering device (20) is assigned an electrically actuable, mechanical blocking device (24; 40), with which the actuation of the triggering device (20) can be blocked or released, wherein the blocking device (40) is mechanically coupled to a transmission element (30), which in turn acts mechanically on the triggering device (20), wherein the transmission element (30) has a clearance (34), **characterized in that** the position of the clearance (34) in relation to the triggering device (20) can be varied by the blocking device (40), wherein, in a receiving position, the clearance (34) is positioned in relation to the triggering device (20) such that an actuator (35) of the triggering device (20) when actuated engages in the clearance (34), without triggering a movement of the transmission element (30), and wherein, in a triggering position, the clearance (34) is positioned in relation to the triggering device (20) such that the actuator (35) of the triggering device (20) when actuated triggers a movement of the transmission element (30).

2. Hand-held tool (1) according to Claim 1, **characterized in that** the blocking device (24) comprises a tappet (25), which acts mechanically on a triggering switch (22) of the triggering device (20) .

3. Hand-held tool (1) according to Claim 2, **characterized in that** the tappet (25) is movable, in particular linearly or about a pivot axis, between a blocking position, in which the triggering switch (22) is blocked, and a release position, in which the triggering switch (22) is released.

4. Hand-held tool (1) according to one of the preceding claims, **characterized in that** the transmission element (30) is designed as a lever (32), which can be acted on in the longitudinal direction by the blocking device (40) and in the transverse direction by the triggering device (20).

5. Hand-held tool (1) according to one of the preceding claims, **characterized in that** the blocking device (24; 40) is connected for control purposes to a controller (18).

6. Hand-held tool (1) according to one of the preceding claims, **characterized in that** the control (18) is connected to a pressing sensor (16).

7. Hand-held tool (1) according to Claim 6, **characterized in that** the controller electrically actuates the blocking device (24; 40) such that the blocking device (24; 40) releases the actuation of the triggering device (20) if the pressing sensor (16) detects pressing of the hand-held tool (1) against a base, and **in that** the blocking device (24; 40) blocks the actuation of the triggering device (20) if the pressing sensor (16) does not detect pressing of the hand-held tool (1) against a base.

8. Hand-held tool (1) according to one of the preceding claims, **characterized in that** the blocking device (24; 40) comprises an electromagnet and a lifting member.

9. Hand-held tool (1) according to Claim 8, **characterized in that** the lifting member at least partially penetrates the electromagnet.

10. Hand-held tool (1) according to Claim 8, **characterized in that**, both in the blocking position and in the release position of the blocking device, the lifting member is arranged completely outside the electromagnet.

11. Hand-held tool (1) according to one of the preceding claims, **characterized in that** the tappet comprises the lifting member.

## Revendications

1. Outil à main (1) destiné à enfoncer des éléments de fixation (3) dans un subjectile (6), comprenant un système de déclenchement (20) dont l'actionnement déclenche une opération d'enfoncement et qui peut être bloqué en fonction d'au moins un état de l'outil, le système de déclenchement (20) étant associé à un système de blocage mécanique (24 ; 40) à commande électrique avec lequel l'actionnement du système de déclenchement (20) peut être bloqué ou libéré, le système de blocage (40) étant accouplé mécaniquement à un élément de transfert (30) qui agit à son tour mécaniquement sur le système de déclenchement (20), l'élément de transfert (30) présentant un évidement (34),
**caractérisé en ce que** la position de l'évidement (34) par rapport au système de déclenchement (20) peut être modifiée par le système de blocage (40), l'évidement (34) étant positionné dans une position de réception par rapport au système de déclenchement (20) de telle sorte qu'un actionneur (35) du système de déclenchement (20), lors de l'actionnement de ce dernier, s'engage dans l'évidement (34) sans déclencher de déplacement de l'élément de transfert (30), et l'évidement (34) étant positionné dans une position de déclenchement par rapport au système de déclenchement (20) de telle sorte que l'actionneur (35) du système de déclenchement (20), lors de l'actionnement de ce dernier, déclenche un déplacement de l'élément de transfert (30).

2. Outil à main (1) selon la revendication 1, **caractérisé en ce que** le système de blocage (24) comprend une tige poussoir (25) qui agit mécaniquement sur un commutateur de déclenchement (22) du système de déclenchement (20).

3. Outil à main (1) selon la revendication 2, **caractérisé en ce que** la tige poussoir (25) peut être déplacée entre une position de blocage dans laquelle le commutateur de déclenchement (22) est bloqué, et une position de libération dans laquelle le commutateur de déclenchement (22) est libéré, en particulier peut être déplacée linéairement ou autour d'un axe de pivotement.

4. Outil à main (1) selon l'une quelconque des revendications précédentes, **caractérisé en ce que** l'élément de transfert (30) est réalisé sous forme de levier (32) qui peut être sollicité dans la direction longitudinale par le système de blocage (40) et dans la direction transversale par le système de déclenchement (20).

5. Outil à main (1) selon l'une quelconque des revendications précédentes, **caractérisé en ce que** le système de blocage (24 ; 40) est connecté par liaison de commande à une commande (18).

6. Outil à main (1) selon l'une quelconque des revendications précédentes, **caractérisé en ce que** la commande (18) est connectée à un capteur de pression d'application (16).

7. Outil à main (1) selon la revendication 6, **caractérisé en ce que** la commande actionne électriquement le système de blocage (24 ; 40) de telle sorte que le système de blocage (24 ; 40) libère l'actionnement du système de déclenchement (20) lorsque le capteur de pression d'application (16) détecte une pression d'application de l'outil à main (1) contre un subjectile, et **en ce que** le système de blocage (24 ; 40) bloque l'actionnement du système de déclenchement (20) lorsque le capteur de pression d'application (16) ne détecte pas de pression d'application de l'outil à main (1) contre un subjectile.

8. Outil à main (1) selon l'une quelconque des revendications précédentes, **caractérisé en ce que** le système de blocage (24 ; 40) comprend un électroaimant et un organe de course.

9. Outil à main (1) selon la revendication 8, **caractérisé en ce que** l'organe de course est enfoncé au moins en partie dans l'électroaimant.

10. Outil à main (1) selon la revendication 8, **caractérisé en ce que** l'organe de course est disposé complètement à l'extérieur de l'électroaimant, à la fois dans la position de blocage et dans la position de libération du système de blocage.

11. Outil à main (1) selon l'une quelconque des revendications précédentes, **caractérisé en ce que** la tige poussoir présente l'organe de course.
